# EUROPÄISCHE PATENTSCHRIFT

(11) **EP 0 141 099 B1**
(45) Veröffentlichungstag und Bekanntmachung des Hinweises auf die Patenterteilung: **19.12.1990**
(21) Anmeldenummer: 84109896.5
(22) Anmeldetag: 20.08.1984
(51) Int. Cl.: G08B 5/36

(54) **Meldegerät**
Warning device
Dispositif avertisseur

(30) Priorität: 14.09.1983 DE 3333135
(43) Veröffentlichungstag der Anmeldung: 15.05.1985
(73) Patentinhaber: Barlian, Reinhold, D-97980 Bad Mergentheim (DE)
(72) Erfinder: Barlian, Reinhold, D-6990 Bad Mergentheim (DE); Fischle, Martin, D-6990 Bad Mergentheim (DE); Lux, Karl-Heinz, D-6992 Weikersheim (DE)

(56) Entgegenhaltungen:
- CH-A- 542 401
- DE-A- 2 531 968
- DE-B- 1 180 444
- US-A- 4 142 179

## Beschreibung

Die Erfindung betrifft ein explosionsgeschütztes elektrisches Meldegerät mit den Merkmalen des Oberbegriffs des Anspruchs 1.

Bei bekannten Meldegeräten dieser Art ist es nachteilig, daß bei einem Einsatz in explosionsgefährdeten Räumen oder dergleichen entsprechende druckfeste Kapselungen auch für den Gerätekopf vorzusehen sind und die Montage an der Frontplatte eines Schaltschrankes oder sonstigen Einrichtung nut mit einem Spezialwerkzeug durchzuführen ist, um ein unbeabsichtigtes lösen im gefährdeten Raum zu verhindern.

Aus der USA 4142179 ist eine Warnlampe bekannt, die in explosionsgefährdeten Bereichen eingesetzt werden kann. Diese großvolumige Warnlampe ist nicht für den Einbau in einen Schaltschrank oder dergleichen vorgesehen. Die Lampe umfaßt ein Leuchtelement und Kontrollmittel, die mit dem Leuchtelement elektrisch verbunden und in einem Gehäuse vorgesehen sind. Das Gehäuse hat einen Durchgang, der sich vom Innenraum bis zur explosionsgefährdeten Atmosphäre erstreckt und so schmal ausgebildet ist, daß die Atmosphäre nicht in den Innenraum eintreten kann, wohl aber im Falle eines Kurzschlusses etwaige heiße Gase ausströmen läßt, die sich dabei abkühlen, sodaß keine Explosion entstehen kann. Dazu sind für die Abkühlung des Gases drei Löschkammern in der Warnlampe vorgesehen. In einem explosionsgeschützt gekapselten Raum des Warnlampengehäuses befindet sich eine Steuerschaltung, die der Warnleuchte vorgeschaltet ist. Die Verhinderung einer Explosion im Falle eines Schadens wird nicht durch elektrotechnische Eigensicherheitsmaßnamen, sondern durch strömungstechnische Abkühlung der heißen Gase in engen Gewindespalten der Warnlampe erzielt.

Aus der DE-A-2531968 ist eine explosionsgeschützte Meldeleuchte bekannt, deren Leuchtelemente aus LEDs bestehen kann. Die Lichtquelle ist in einem Halter vorgesehen, in dessen explosionsgeschützen Innenraum die Anschlüsse der Lichtquelle und eine Verbindungsleitung fest verbunden sind. Der Innenraum ist mittels Giesharz ausgefüllt.

Die Aufgabe der Erfindung besteht darin, ein Meldegerät der eingangs beschriebenen Art mit den Merkmalen des Oberbegriffs des Anspruchs 1 dahingehend weiterzubilden, daß eine druckfeste Kapselung im Gerätekopfbereich eingespart und mit einfachen Mitteln eine hohe Eigensicherheit gegen Explosionsgefahr erzielt wird und der in einem Schaltschrankwandungsloch befestigbare Gerätekopf jederzeit im explosionsgefährdeten Raum ohne Spezialwerkzeug montiert und demontiert beziehungsweise ausgetauscht werden kann.

Diese Aufgabe wird erfindungsgemäß durch die kennzeichnenden Merkmale des Anspruchs 1 gelöst.

Ein westlicher Vorteil besteht darin, daß eine hohe elektrotechnische Eigensicherheit gegen Explosionsgefahr gegeben ist, wodurch eine druckfeste Kapselung des Gerätekopfbereiches nicht erforderlich ist. Ein weiterer wesentlicher Vorteil besteht darin, daß der Gerätekopf ohne Zuhilfenahme von speziellen Werkzeugen ausschließlich von Hand im explosionsgefährdeten Raum ohne weiteres installiert oder ausgewechselt werden kann. Dazu ist ein separater Einsatzkörper vorgesehen, der von hinten und von vorn mit einem Frontring verschraubt wird. Außerdem ist für das Gehäuse ein mit dem Gerätekopf lösbar verbundener Halterahmen vorgesehen. Über einen Zuführungsteil wird eine schnell kuppelbare Koaxialsteckverbindung zwischen dem Gehäuse und dem Gerätekopf erreicht.

Zweckmäßige Ausgestaltungen und Weiterbildungen der Erfindung sind durch die Merkmale der Unteransprüche gekennzeichnet.

Weitere Vorteile und wesentliche Einzelheiten der Erfindung sind der nachfolgenden Beschreibung und der Zeichnung zu entnehmen, die in schematischer Darstellung bevorzugte Ausführungsformen als Beispiel zeigt. Es stellen dar:
Fig. 1 eine geschnittene Seitenansicht eines erfindungsgemäßen Gerätekopfes,
Fig. 2 eine geschnittene Seitenansicht eines erfindungsgemäßen Gehäuses für einen Gerätekopf ähnlich der Fig. 1 und
Fig. 3 eine geschnittene Seitenansicht eines erfindungsgemäßen Meldegerätes mit am Gehäuse gekuppeltem Gerätekopf.

Der in der Fig. 1 dargestellte Gerätekopf 1 ist an der vorderen Wand 2 eines Schaltschrankes oder dergleichen ohne Spezialwerkzeug lösbar befestigt. Der Gerätekopf besitzt einen Einsatzkörper 3, der ein Loch 4 in der Wand 2 durchsetzt. Der Einsatzkörper besitzt eine Schulter 5, die an der Außenseite 6 der Wand 2 unter Zwischenlage einer gummielastischen Dichtung 7 abgestützt ist. Gegen die Innenseite 8 der Wand 2 ist eine Befestigungsmutter 9 geschraubt, die auf einem Gewindeteil 10 des Einsatzkörpers 3 gelagert ist. Außen weist der Gerätekopf 1 zudem einen Frontring 11 auf, der an einem an der Schulter 5 des Einsatzkörpers 3 ausgebildeten Gewinde 12 in Richtung gegen die Außenseite 6 der Wand 2 schraubbar gelagert ist und dabei eine durchscheinende Abdeckhaube 13 an ihrem Umfang übergreift und gegen den Einsatzkörper 3 unter Zwischenlage einer elastischen Dichtscheibe 14 festlegt. Die durchscheinende Abdeckhaube 13 überdeckt eine zum Beispiel in den Farben rot, grün, blau, gelb etc. ausgeführte Linse 15, die wiederum einen hier als Leuchtelement 16 ausgeführten Meldeteil überdeckt.

Das Leuchtelement 16 ist im Bereich eines Reflektors 17 angeordnet, der beim vorliegenden Ausführungsbeispiel vorzugsweise aus Kunststoff besteht und dessen Reflektorfläche weiß ist. Es kann auch günstig sein, den Reflektor 17 mit einer metallischen Reflektionsschicht zu versehen, die zum Beispiel durch Metallisierung im Hochvakuum (Metallaufdampfung) hergestellt werden kann. Das Leuchtelement (16) ist hier insbesondere vorteilhaft als optoelektronisches CERLED-Leichtteil ausgeführt, indem auf einer Trägerplatte 18 vorzugsweise sechs bis acht CERLED-Bauteile 19 angeordnet sind, wobei es auch im Rahmen der Erfindung liegt, auf der Trägerplatte weniger, zum Beispiel drei oder vier, oder auch mehr, zum Beispiel fünfzehn, CERLED-Bauteile 19 anzuordnen. Die CERLED-Bauteile bestehen im wesentlichen aus einem kleinen Keramikträger, auf den ein LED-Chip aufgebracht ist. Der Keramikträger des CERLED-Bauteils 19 kann zweckmäßig auf vier Seiten (Oberfläche, Unterseite und beide Stirnseiten) mit einer leitenden Beschichtung versehen sein. Der Keramikträger, dessen Abmessungen zum Beispiel etwa 3,2 mal 1,27 mal 0,6 Millimeter betragen können, erhält auf der Oberseite einen LED-Chip aufgebondet. Über dem LED-Chip ist eine glasklare Plastiklinse von etwa 0,6 Millimeter Höhe angeordnet, die den LED-Chip auf der Oberseite des Keramikträgers umfassend sohützt. Dieser Baustein beziehungsweise CERLED-Bauteil 19 kann mit seiner leitenden Unterseite und/oder mit den leitenden Stirnseiten auf der Trägerplatte 18 an entsprechenden Leiterbahnen befestigt werden. Es ist auch möglich, einzelne Leuchtteile direkt auf einer größeren Keramikleiterplatte aufzubringen, so daß damit eine CERLED-Leuchteinheit gebildet ist. Das Leuchtelement 16 kann auch eine oder mehrere Glimmlampen, Glühlampen, Glühfäden, Leuchtdioden und dergleichen aufweisen. Das gesamte Leuchtelement 16 ist in dem Reflektor 17 in einem Vergußteil 20 eingebettet, das lichtdurchlässig ist, so daß das vom Leuchtelement 16 abgestrahlte Licht durch den Vergußteil 20, die Linse 15 und die Abdeckhaube 13 nach außen strahlen kann.

Der Reflektor 17 ist einem Leuchtengehäuse 21 zugehörig, dessen Grundwandung 22 von einem Kontaktbolzen 23 durchsetzt ist, der unten aus dem Einsatzkörper 3 herausragt. Der Kontaktbolzen 23 besitzt einen inneren Axialleiter 24, von dem ein Verbindungsleiter 25 zum Leuchtelement 16 geführt ist. Der Axialleiter 24 befindet sich in einer rohrförmigen Isolierhülse 26, die etwas kürzer ausgebildet ist als der Axialleiter 24, so daß ein oberes Anschlußende für den Verbindungsleiter 25 und ein unterer Kontaktteil an den gegenüberliegenden Stirnseiten der Isolierhülse 26 herausragen. Die Isolierhülse 26 ist wiederum von einem metallischen Hülsenleiter 27 umgeben, der etwas kürzer ist als die Isolierhülse 26, so daß letztere an beiden Stirnseiten aus dem Hülsenleiter 27 herausragt. Der Hülsenleiter 27 weist einen Bund 28 auf, der im Leuchtengehäuse 21 an der Innenfläche der Grundwandung 22 abstützend anliegt. Am Bund 28 ist ein weiterer Verbindungsleiter 29 vorzugzweise mittels Lötverbindung angeschlossen, der ebenfalls zum Leuchtelement 16 geführt ist.

Dem Gerätekopf 1 ist ein Gehäuse 30 zugehörig, wie es im wesentlichen in den Fig. 2 und 3 dargestellt ist. Der Gerätekopf 1 ist dabei an dem Gehäuse 30 lösbar befestigt beziehungsweise mit dem Gehäuse 30 lösbar gekuppelt, so daß im Kupplungszustand ein komplettes Meldegerät 31 gegeben ist. Der Kontaktbolzen 23 des Gerätekopfes 1 befindet sich dabei in einer Rohrfassung 32 des Gehäuses 30. Die Rohrfassung 32 und der in diese eingesteckte Kontaktbolzen 23 bilden gemeinsam einen Zuführungsteil 33 für die Spannungszuführung zum Meldeteil beziehungsweise Leuchtelement 16.

Die Rohrfassung 32 besitzt an dem dem Gerätekopf 1 zugewandten freien Innenrandbereich eine Einführschräge 34 für den Kontaktbolzen 23. Am anderen Ende der Rohrfassung 32 ist ein Stirnflansch 35 ausgebildet, der sich an einer Innenfläche des Gehäuses 30 abstützt. Außerdem ist im Bereich des Stirnflansches 35 ein Verschlußdekkel 36 angeordnet, der die Rohrfassung 32 an ihrem unteren Endbereich verschließt. Der Verschlußdeckel 36 besitzt an seiner dem Innenraum der Rohrfassung 32 zugewandten Seite eine Mulde 37, in die das aus dem Gerätekopf 1 herausragende freie Stirnende des Kontaktbolzens 23 beziehungsweise des Auxialleiters 24 eindringen kann.

An der Innenfläche der Rohrfassung 32 sind zwei elektrisch leitende Grundstege 38, 38' angeordnet, die einander diametral gegenüberliegen und sich in Längsrichtung der Rohrfassung 32 erstrecken.

Die Grundstege 38, 38' sind an ihren in Richtung zum Gehäusekopf 1 weisenden freien Enden von nach innen überstehenden Wandungsteilen 39 der Rohrfassung 32 übergriffen, wodurch ein fester Halt der Grundstege 38, 38' in der Rohrfassung 32 sichergestellt ist. Der Grundsteg 38 ist etwas kürzer ausgebildet als der gegenüberliegende Grundsteg 38'. Am Grundsteg 38 befindet sich eine materialeinheitlich angeformte Kontaktfeder 40, während am Grundsteg 38' eine weitere Kontaktfeder 40' ausgebildet ist. Die Kontaktfedern 40, 40' sind schräg nach innen in Richtung zur Achsmitte und zum Verschlußdeckel 36 der Rohrfassung 32 gerichtet, so daß der Kontaktbolzen 23 des Gerätekopfes 1 behinderungsfrei in die Rohrfassung 32 eingesteckt werden kann und eine bleibende Verbiegung der Kontaktfedern 40, 40' vermieden ist. Die Kontaktfedern 40, 40' besitzen an ihren freien Enden entsprechende Kontaktkuppen, wobei die Kontaktkuppe der Kontaktfeder 40 am freien Stirnendbereich des Axialleiters 24 und die Kontaktkuppe der anderen Kontaktfeder 40' an der Außenfläche des Hülsenleiters 27 anliegt. An den Grundstegen 38, 38' sind Leiteranschlüsse 41, 41' ausgebildet, die beim vorliegenden Ausführungsbeispiel im Bereich des Verschlußdeckels 36 rechtwinklig in entgegengesetzten Richtungen aus der Rohrfassung 32 heraus nach außen geführt sind. An den Leiteranschlüssen 41,41' sind Verbindungen 42, 42" angeschlossen, die zu einer Elektronik-Leiterplatte 43 führen.

Die Rohrfassung 32 ist an ihrem Außenumfang von einem Druckstück 44 umgeben, das an der Rohrfassung 32 in dessen Längsrichtung axial verschiebbar geführt ist. Das Druckstück 44 ist federbelastet, indem eine schraubenförmige Druckfeder 45, die die Rohrfassung 32 ebenfalls umgibt, mit ihrem einen Ende am Gehäuse 30 abgestützt ist und mit ihrem anderen Ende in eine Ringnut des Druckstücks 44 eingreift und letzteres nach oben in Richtung zum Gerätekopf 1 drückt. Oben weist das Gehäuse 30 einen in etwa haubenförmigen Halterahmen 46 auf, der mit dem Gehäuse 30 mittels einer lösbaren Rast- beziehungsweise Klipsarretierung verbunden ist. An der dem Gerätekopf 1 zugewandten oberen Seite des Halterahmens 46 ist ein Federbügel 47 vorgesehen, der die lösbare Kupplung zwischen dem Gerätekopf 1 und dem Gehäuse 30 bewirkt.

Unter der Rohrfassung 32 befindet sich etwa im mittleren Bereich des Gehäuses 30 ein explosionsgeschützter druckfester Raum 48. In diesem druckfesten Raum 48 sind mindestens ein hier nicht sichtbarer Spannungsbegrenzer und ein Strombegrenzer gelagert, wodurch die dem Leuchtelement 16 im Gerätekopf 1 zugeführte Spannung entsprechend der Explosionsschutz-Eigensicherheit (EN 50020) auf maximal 18 V und der hier höchstzulässig fließende Strom auf maximal 30 mA begrenzt sind. Damit ist mit einfachen Mitteln eine hohe Explosionsschutzsicherheit gegeben, ohne daß der Gerätekopf 1 einer besonderen Kapselung und Spezialbefestigung unterliegt, sondern statt dessen jederzeit gefahrlos vom Gehäuse getrennt werden kann, ohne daß die Spannung abgeschaltet werden muß und andere Sicherheitsvorkehrungen zu treffen sind. Der Gerätekopf 1 mit dem Meldeteil 16 und dem Zuführungsteil 33 ist somit ansgehend von den Ausgängen der vorgeschalteten Spannungs- und Strombegrenzer im druckfesten Raum 48 erfindungsgemäß als Explosionsschutz-Eigensicherheitseinheit 49 ausgebildet.

Der Spannungsbegrenzer im druckfesten Raum 48 des Gehäuses 30 kann vorteilhaft aus zwei parallel geschalteten Zenerdioden gebildet sein, während der Strombegrenzer aus einem entsprechend bemessenen Widerstand bestehen kann. Anstelle des Widerstandes kann jedoch auch ein elektronischer Strombegrenzer vorgesehen werden.

Der Spannungsbegrenzer und der Strombegrenzer sind zweckmäßig auf der Elektronik-Leiterplatte 43 im druckfesten Raum 48 angeordnet. Auf dieser Elektronik-Leiterplatte 43 kann zudem ein Transformator 50 im druckfesten Raum 48 angeordnet sein, der zum Beispiel eine dem Meldegerät 31 zugeführte höhere Spannung auf die dem Meldeteil 16 zugeführte Betriebsspannung herabtransformiert. Dazu kann ein Gleichrichter 51 auf der Elektronik-Leiterplatte 43 angeordnet sein, über den eine eingeleitete Wechselspannung für den Betrieb des Leuchtelements 16 gleichgerichtet wird. Außerdem kann es zweckmäßig sein, auf der Elektronik-Leiterplatte 43 eine Elektrosicherung 53 vorzusehen, die vorzugsweise als Schmelzsicherung ausgeführt sein kann.

Zur druckfesten Kapselung der vorbeschriebenen Teile im Gehäuse 30 sind der Spannungsbegrenzer, der Strombegrenzer, die Elektronik-Leiterplatte 43, der Transformator 50, der Gleichrichter51, die Elektrosicherung 52 und die Verbindungen 42, 42' von einem Gießharz 53 umschlossen, so daß ein sicherer Vergußabschluß gegen eine Explosionsgefahr gegeben ist. Als Gießharz kann zweckmäßig ein Expoxidharz oder auch ein Polyurethan vorgesehen werden. Darüber hinaus kann es günstig sein, das Gießharz 53 so einzustellen beziehungsweise derart verschiedene Ausführungen zu wählen, daß die im druckfesten Raum 48 gelagerten Teile, wie Spannungsbegrenzer, Strombegrenzer, Leiterplatte 43, Transformator 50, Gleichrichter 51 und Elektrosicherung 52, unmittelbar von einem elastischen, nachgiebigen Wandungsbereich des Gießharzes 53 oder dergleichen umschlossen sind und daß anschließend an diesen elastischen Wandungsbereich der eigentliche feste Gießharzverguß ausgebildet ist. Durch den elastischen Wandungsbereich wird eine hohe Gebrauchstüchtigkeit auch bei extremen Beanspruchungen, wie zum Beispiel bei Schwingungen und schwankenden Temperaturintervallen, erzielt, so daß in jedem Falle eine hohe Dauerfunktionstüchtigkeit gegeben ist.

Über dem druckfesten Raum 48 ist beim vorliegenden Ausführungsbeispiel rechts neben der Rohrfassung 32 eine Rasteinrichtung 54 angeordnet, die für einen Schalthebel mittels entsprechender Kulissenführung zwei Schaltarretierungen besitzt. Die Rasteinrichtung 54 ist dem Druckstück 44 zugeordnet und wird durch dieses betätigt. Zudem wird über das Druckstück 44 ein Hubausgleichsteil 55 betätigt, das einen Topfbolzen 56 aufweist, in dem eine schraubenförmige Ausgleichsfeder 57 gelagert ist. Das Hubausgleichsteil 55 ist oben vom Halterahmen 46 überdeckt. Unter der Grundwand 58 des Topfbolzens 56 befindet sich ein Stößel 59, der in einer zylindrischen, explosionssicheren Spaltdurchführung 60 die Wandung 61 axial verschiebbar durchsetzt und in eine explosionsgeschützt druckfest gekapselte Kammer 62 hineinragt. Diese Kammer 62 befindet sich in der gezeigten Darstellung rechts neben dem druckfesten Raum 48 beziehungsweise neben der Elektrosicherung 52. In der druckfesten Kammer 62 ist ein Mikroschalter 63 gelagert, gegen dessen Schalstift 64 der Stößel 59 wirkt. Für bestimmte Schaltfunktionen kann es günstig sein, zwei Mikroschalter in der Kammer 62 anzuordnen. Die druckfeste Kammer 62 ist ebenso wie der druckfeste Raum 48 mit einem Gießharz 53 explosionsgeschützt vergossen.

Bei dem in der Fig. 2 dargestellten Ausführungsbeispiel ist im Bereich unter dem druckfesten Raum 48 das Ende einer Schlauchleitung 65 im Gießharz 53 eingegossen. Die Schlauchleitung 65 besitzt Einzelleiter 66, die den entsprechenden elektrischen Funktionsteilen im Gehäuse 30 zugehörig sind. Es besteht auch die Möglichkeit, auch nur eine einzige oder mehrere Einzelleitungen, die also nicht zu einer Schlauchleitung zusammengefasst sind, unten im Gehäuse 30' einzugie- ßen. Es ist zwar grundsätzlich möglich, das in der Fig. 2 dargestellte Gehäuse 30 mit dem darüber dargestellten Gerätekopf 1 der Fig. 1 zu keppeln, doch ist dieses nicht ganz zweckmäßig, da der Gerätekopf gemäß der Fig. 1 als reine Meldeleuchte ausgeführt ist, so daß hierfür kein Mikroschalter und auch kein Hubausgleichsteil sowie keine Rasteinrichtung erforderlich sind. In die freien Räume, insbesondere in die druckfeste Kammer 62, kann vorteilhaft ein weiteres elektrisches Bauelement für eine weitere Funktion eingesetzt werden. Es kann auch vorteilhaft sein, die zugeführte Spannung gleich in der richtigen Höhe (18 V) zuzuführen, so daß der Transformator 50 im druckfesten Raum 48 eingespart werden kann. Der sich dadurch ergebende freie Raum kann in diesem Falle vorteilhaft für andere Teile, wie zum Beispiel elektronische Bauelemente (Steuerelemente, Relais, Mikroprozessor etc.) genutzt werden. Dadurch sind weitere zweckmäßige Anwendungsmöglichkeiten für das erfindungsgemäße Meldegerät 31 gegeben.

Bei dem in der Fig. 3 dargestellten Ausführungsbeispiel weist im Unterschied zum Gehäuse 30 der Fig. 2 das Gehäuse 30' Leitungsklemmen 67 auf, denen Leiterteile 68 zugehörig sind, die im Gießharz 53 eingebettet sind. Hier ist also keine Schlauchleitung vorgesehen, sondern das Gehäuse 30' kann an Stromschienen oder dergleichen angeschlossen werden.

Bei dem in der Fig. 3 dargestellten Ausführungsbeispiel weist das erfindungsgemäße Meldegerät 31 zudem einen Gerätekopf 1' auf, der als explosionsgeschüzter Leuchttaster, Schaltleuchteinheit beziehungsweise Leuchtschaltervorsatz ansgebildet ist. Dazu ist das Leuchtengehäuse 21, in dem das Leuchtelement 16 gelagert ist, etwas anders gestaltet. Außerdem ist die Linse 15' von einer gummielastischen Manschette 69 umgeben und an einem Drucktaster 70 gelagert, der in Richtung gegen das Gehäuse 30' im Gerätekopf 1' axial verschiebbar ist. Dem Drucktaster 70 ist im Einsatzkörper 3 eine Druckhülse 71 zugeordnet. Diese Druckhülse 71 weist eine Schraubenfeder 72 auf und wirkt bei Betätigung des Drucktasters 70 gegen das die Rohrfassung 32 umgebende Druckstück 40, durch das der Schaltungshub über die Rasteinrichtung 54, das Hubausgleichsteil 55 und den Stößel 59 auf den beziehungsweise die Mikroschalter 63 übertragen wird. Es ist demnach bei diesem Ausführungsbeispiel ein Druckschalter-Meldegerät verwirklicht, das zur Anzeige ein Leuchtelement 16 im Drucktaster 70 besitzt, wobei der Zuführungsteil zum Gerätekopf 1' und dieser selbst in vollem Umfang explosionsgeschützt eingensicher sind, so daß keine zusätzlichen Sicherheitsvorkehrungen notwendig sind. Konkret ist hier der Gerätekopf 1' mit dem Leuchtelement 16 und dem Drucktaster 70 insbesondere als explosionsgeschützte Schaltleuchteinheit ausgebildet, die auch unabhängig von dem Erfindungsvorschlag bereits für sich allein betrachtet den besonderen Vorteil aufweist, daß ein Schalter beziehungsweise Taster und eine Leuchteinheit zu einer einzigen Baueinheit integriert sind, die explosionsgeschützt ist. Eine derartige Explosionsschutz-Schaltleuchteinheit ist bisher nicht bekannt.

Zur Vermeidung einer unzulässig hohen Übertemperatur an der Außenseite des Gehäuses 30, 30' kann es zweckmäßig sein, im druckfest gekapselten Raum 48 eine Temperatursicherung anzuordnen. Diese gewährleistet, daß eine maximale Außentemperatur von zum Beispiel 80°C in keinem Falle überschritten wird.

Ein weiteres wesentliches Merkmal der Erfindung besteht darin, daß im Gerätekopf 1, 1' verschiedenfarbige und verschiedenartige Leuchtanzeigen einfach und ohne besondere Sicherheitsvorkehrungen ausgewechselt werden können, so daß entsprechend den jeweiligen Erfordernissen stets eine optimale Funktionsanzeige erzielt werden kann.

## Patentansprüche

1. Explosionsgeschütztes elektrisches Meldegerät (31), insbesondere Meldeleuchte, Leuchttaster, Leuchtschalter, das in einem Loch (4) einer Frontplatte festlegbar ist, mit einem Elektroanschlüsse aufweisenden Gehäuse (30, 30') und einem an diesem lösbar befestigten Gerätekopf (1, 1'), der einen mit elektrischer Spannung versorgten Meldeteil (16) beinhaltet, gekennzeichnet durch folgende Merkmale:
a) der Gerätekopf (1, 1') weist einen das Wandungsloch (4) durchsetzenden Einsatkörper (3) auf, der an der Innenseite (8) der Wand (2) festgelegt ist,
b) außen ist auf ein Gewinde (12) des Einsatzkörpers (3) ein Frontring (11) aufgeschraubt,
c) das Gehäuse (30, 30') ist an einem Halterahmen (46) vorgesehen, der mit dem Gerätekopf (1, 1') lösbar befestigt ist,
d) in einem explosionsgeschützt gekapselten Raum (48) des Gehäuses (30, 30') sind ein Spannungsbegrenzer und ein Strombegrenzer angeordnet und dem Meldeteil (16) im Gerätekopf (1, 1') über einen Zuführungsteil (33) vorgeschaltet,
e) der Zuführungsteil (33) weist eine am Gehäuse (30, 30') angeordnete Rohrfassung (32), in der elektrische Kontaktfedern (40, 40') angeordnet sind, und einen am Gerätekopf (1, 1') vorgesehenen Kontaktbolzen (23) auf, der in der Rohrfassung (32) gelagert ist,
f) der Gerätekopf (1, 1') mit dem Meldeteil (16) und dem Zuführungsteil (33) sind vom Ausgang des Spannungsbegrenzers und des Strombegrenzers an als Explosionsschutz-Eigensicherheitseinheit (49) ausgebildet.

2. Meldegerät nach vorstehenden Anspruch, dadurch gekennzeichnet, daß dem Meldeteil (16) im Gerätekopf (1, 1') mindestens eine Zenerdiode als Spannungsbegrenzer und ein elektrischer Widerstand als elektronischer Strombegrenzer vorgeschaltet und im Raum (48) des Gehäuses (30, 30') angeordnet sind.

3. Meldegerät nach einem der vorstehenden Ansprüche, dadurch gekennzeichnet, daß der Spannungsbegrenzer und der Strombegrenzer sowie ein dem Meldeteil (16) vorgeschalteter Gleichrichter (51) und ein dem Spannungsbegrenzer und dem Strombegrenzer vorgeordneter Transformator (50) sowie eine Elektrosicherung (52) auf einer Leiterplatte (43) im Raum (48) des Gehäuses (30, 30') angeordnet sind und daß zwischen dem Zuführungsteil (33) der Explosionsschutz-Eigensicherheitseinheit (49) und der Leiterplatte (43) im Raum (48) des Gehäuses (30, 30') Verbindungen (42, 42') angeordnet sind.

4. Meldegerät nach einem der vorstehenden Ansprüche, dadurch gekennzeichnet, daß der mindestens den Spannungsbegrenzer und den Strombegrenzer beinhaltende Raum (48) des Gehäuses (30, 30') von einem Gießharz (53) umschlossen ist und daß die im Gießharz (53) eingebetteten Teile, wie Spannungsbegrenzer, Strombegrenzer, Transformator (50), bevorzugt von einem elastischen Wandungsbereich des Gießharzes (53) umschlossen sind.

5. Meldegerät nach einem der vorstehenden Ansprüche, dadurch gekennzeichnet, daß das Gehäuse (30, 30') neben dem den Spannungsbegrenzer und den Strombegrenzer beinhaltenden Raum (48) Leitungsklemmen (67) mit im Gießharz (53) eingeschlossenen Leiterteilen (68) aufweist.

6. Meldegerät nach einem der vorstehenden Ansprüche, dadurch gekennzeichnet, daß an einer Unterseite des Gehäuses (30, 30') eine in letzteres einmündende elektrische Leitung (65) mit mindestens einem Einzelleiter (66) angeordnet und im Gießharz (53) eingeschlossen ist.

7. Meldegerät nach einem der vorstehenden Ansprüche, dadurch gekennzeichnet, daß ein Stirnflansch (35) der Rohrfassung (32) des Zuführungsteils (33) über dem Raum (48) an einer Innenfläche des Gehäuses (30, 30') anliegt, daß die Rohrfassung (32) an der dem Raum (48) des Gehäuses (30, 30') zugewandten Stirnseite über einen Verschlußdeckel (36) abgesperrt ist und daß der Verschlußdeckel (36) der Rohrfassung (32) eine Mulde (37) zur Aufnahme eines Stirnendes des Kontaktbolzens (23) aufweist.

8. Meldegerät nach einem der vorstehenden Ansprüche, dadurch gekennzeichnet, daß an der Stirnseite der Rohrfassung (32) im Bereich des Verschlußdeckels (36) Leiteranschlüsse (41, 41') der Kontaktfedern (40, 40') in den Bereich des Gießharzes (53) hineingeführt sind und daß die kontaktfedern (40, 40') ausgehend von der Innenfläche der Rohrfassung (32) des Zuführungsteils (33) in Richtung zum Verschlußdeckel (36) schräg nach innen gerichtet sind.

9. Meldegerät nach einem der vorstehenden Ansprüche, dadurch gekennzeichnet, daß Grundstege (38, 38') der Kontaktfedern (40, 40') des Zuführungsteils (33) von Wandungsteilen (39) der Rohrfassung (32) übergriffen sind und daß an dem dem Gerätekopf (1, 1') zugewandten Endbereich der Rohrfassung (32) eine Einführschräge (34) ausgebildet ist.

10. Meldegerät nach einem der vorstehenden Ansprüche, dadurch gekennzeichnet, daß die Rohrfassung (32) des Zuführungsteils (33) im Bereich einer in Längsrichtung der Rohrfassung (32) wirkenden Druckfeder (45) angeordnet ist, deren eines Ende am Gehäuse (30, 30') und deren anderes Ende an einem Druckstück (44) abgestützt ist, das entgegen der Kraft der Druckfeder (45) in Richtung gegen das Gehäuse (30, 30') an diesem geführt gelagert ist.

11. Meldegerät nach einem der vorstehenden Ansprüche, dadurch gekennzeichnet, daß in einer explosionsgeschützt gekapselten Kammer (62) des Gehäuses (30, 30') neben dem den Spannungsbegrenzer und den Strombegrenzer beinhaltenden Raum (48) mindestens ein über das Druckstück (44) betätigbarer Mikroschalter (63) angeordnet ist.

12. Meldegeräte nach einem der vorstehenden Ansprüche, dadurch gekennzeichnet, daß zwischen dem Druckstück (44) und dem Mikroschalter (63) ein Hubausgleichsteil (55) angeordnet ist, das einen Topfbolzen (56) mit einer darin formschlüssig gelagerten Ausgleichsfeder (57) aufweist, daß zwischen einer Grundwand (58) des Topfbolzens (56) und dem Mikroschalter (63) in der Kammer (62) des Gehäuses (30, 30') ein Stössel (69) angeordnet ist, der in einer explosionssicheren Spaltdurchführung (60) in der Wandung (61) des Gehäuses (30, 30') axial verschiebbar geführt ist, daß dem Druckstück (44) eine Rasteinrichtung (54) mit zwei Schaltarretierungen zugeordnet ist und daß der etwa haubenförmige Halterahmen (46) das Druckstück (44) mit der Druckfeder (45) sowie den Hubausgleichsteil (55) und die Rasteinrichtung (54) übergreift.

13. Meldegerät nach einem der vorstehenden Ansprüche, dadurch gekennzeichnet, daß der Kontaktbolzen (23) des Zuführungsteils (33) einen in der Isolierhülse (26) angeordneten Axialleiter (24) aufweist, an dem eine Kontaktfeder (40) der Rohrfassung (32) anliegt, und auf der Isolierhülse (26) einen äußeren Hülsenleiter (27) besitzt, an dem die andere Kontaktfeder (40') anliegt, und daß der Kontaktbolzen (23) des Gerätekopfes (1, 1') mit einem Bund (28) in einem Leuchtengehäuse (21) angeordnet ist und daß Verbindungsleiter (25, 29) vom Bund (28) und vom Axialleiter (24) zu dem als Leuchtelement (16) ausgebildeten Meldeteil geführt sind.

14. Meldegerät nach einem der vorstehenden Ansprüche, dadurch gekennzeichnet, daß das Leuchtelement (16) in einem Reflektor (17) des Leuchtengehäuses (21) angeordnet und in einem lichtdurchlässigen Vergußteil (20) eingebettet ist.

15. Meldegerät nach einem der vorstehenden Ansprüche, dadurch gekennzeichnet, daß das Leuchtelement (16) des Gerätekopfes (1, 1') von einer vorzugsweise farbigen (rot, grün) Linse (15, 15') überdeckt ist und daß der Gerätekopf (1) über dem Leuchtelement (16) und der Linse (15) bevorzugt eine durchscheinende Abdeckhaube (13) aufweist.

16. Meldegerät nach einem der vorstehenden Ansprüche, dadurch gekennzeichnet, daß das Leuchtelement (16) im Gerätekopf (1, 1') mit einem Keramikträger und aufgebondetem LED-Chip als CERLED (19) ausgebildet ist und mit einer Trägerplatte (18) und mindestens zwei, vorzugsweise etwa fünf bis zwanzig optoelektronischen Leuchtteilen als CERLED-Leuchteinheit ausgebildet ist.

17. Meldegerät nach einem der vorstehenden Ansprüche, dadurch gekennzeichnet, daß der Gerätekopf (1') mit dem Leuchtelement (16) und einem Drucktaster (7) als explosionsgeschützte Schaltleuchteinheit ausgebildet ist und daß die äußere Linse (15') des Leuchtelementes (16) in dem in Richtung gegen das Gehäuse (30') axial im Gerätekopf (1') verlagerbaren Drucktaster (70) angeordnet ist, dem eine im Einsatzkörper (3) gegen die die Kraft einer Schraubenfeder (72) axial verlagerbare Druckhülse (71) zugeordnet ist, die gegen das die Rohrfassung (32) umgebende Druckstück (44) wirkt.

## Revendications

1. Dispositif avertisseur (31), en particulier lampe témoin, palpeur lumineux, commutateur lumineux, qui peut être fixé dans une ouverture (4) d'une plaque frontale, avec un bâti (30, 30') comportant des raccordements électriques et une tête de dispositif (1, 1') fixée à celui-ci avec possibilité d'être enlevée, tête qui contient une partie destinée à avertir, alimentée sous tension électrique, caractérisé en ce que:
a) la tête de dispositif (1, 1') comprend un corps d'insertion (3) traversant l'ouverture dans la paroi (4), qui est fixé sur le côté intérieur (8) de la paroi (2),
b) à l'extérieur est vissé sur un filetage (12) du corps d'insertion (3) un anneau frontal (11),
c) le bâti (30, 30') est prévu contre un cadre de soutien (46) qui est lié avec la tête du dispositif (1, - 1') mais est détachable,
d) dans un espace (48) blindé à l'épreuve d'explosion du bâti (30, 30'), sont placés un limiteur de tension et un limiteur de flux et branchés en amont de la partie d'avertisseur (16) dans la tête du dispositif (1, 1') sur une pièce d'alimentation (33),
e) la pièce d'alimentation (33) comprend un châssis en forme de tube (32) placé dans le bâti (30, 30'), dans laquelle sont placés des ressorts de contact électriques (40, 40') et une borche de contact (23) prévu sur la tête de dispositif (1, T), qui est logé dans le châssis en forme de tube (32),
f) la tête de dispositif (1, 1') avec la partie d'avertisseur (16) et la pièce d'alimentation (33) est réalisée depuis la sortie du limiteur de tension et du limiteur de flux comme élément de sécurité intrinsèque (49) à l'épreuve d'explosion.

2. Dispositif avertisseur selon la revendication précédente, caractérisé en ce que en amont de la partie d'avertisseur (16) dans la tête de dispositif (1, 1') sont branchés au moins une diode Zener comme limiteur de tension et une résistance électrique comme limiteur de courant électronique et sont placés dans l'espace (48) du bâti (30, 30').

3. Dispositif avertisseur selon l'une ou l'autre des revendications précédentes, caractérisé en ce que le limiteur de tension et le limiteur de courant ainsi qu'un redresseur de courant (51) branché en amont de la partie d'avertisseur (16) et un transformateur (50), placé en amont du limiteur de tension et du limiteur de courant ainsi qu'une sécurité électrique (52) sont disposés sur une plaque imprimée (43) dans l'espace (48) du bâti (30,30'), et en ce que entre la pièce d'alimentation (33) de l'ensemble de sécurité intrinsèque (49) à l'épreuve d'explosion et la carte imprimée (43) dans l'espace (48) du bâti (30, 30') sont disposées des connexions (42, 42').

4. Dispositif avertisseur selon une quelconque des revendications précédentes, caractérisé en ce que l'espace (48) du bâti (30, 30') contenant au moins le limiteur de tension et le limiteur de courant est entouré de résine coulée (53) et en ce que les pièces enrobées dans la résine coulée (53), comme limiteur de tension, limiteur de courant, transformateur (50), sont entourées de préférence par une zone de paroi élastique de la résine coulée (53).

5. Dispositif avertisseur selon une quelconque des revendications précédentes, caractérisé en ce que le bâti (30, 30') comprend à côté de l'espace (48) contenant le limiteur de tension et le limiteur de courant des bornes de connexion (67) avec des parties conductrices (68) entourées de résine coulée (53).

6. Dispositif avertisseur selon une quelconque des revendications précédentes, caractérisé en ce que sur l'un des côtés inférieurs du bâti (30,30') est disposée une conduite électrique (65) pénétrant dans ce dernier avec au moins un conducteur simple (66) et est entourée de résine coulée (53).

7. Dispositif avertisseur selon une des revendications précédentes, caractérisé en ce qu'une collerette frontale (35) du châssis en forme detube (32) de la partie d'alimentation (33) repose au-dessus de l'espace (48) sur une surface intérieure du bâti (30, 30'), en ce que le châssis en forme de tube (32) est arrêté sur un couvercle de fermeture (36) contre la paroi frontale tournée vers l'espace (48) du bâti (30, 30') et en ce que le couvercle de fermeture (36) de châssis en forme de tube (32) comprend une cavité (37) pour recevoir une extrémité frontale de la broche de contact (23). '

8. Dispositif avertisseur selon une quelconque des revendications précédentes, caractérisé en ce que sur la face frontale de la cavité en forme de tube (32) dans la zone du couvercle de fermeture (36) sont amenés des raccordements conducteurs (41, 41') des ressorts de contact (40, 40') dans la zone de la résine coulée (53) et en ce que les ressorts de contact (40, 40') à partir de la surface intérieure du châssis en forme de tube (32) de la partie d'alimentation (33) sont dirigés vers le couvercle de fermeture (36), mais inclinés vers l'intérieur.

9. Dispositif avertisseur selon une quelconque des revendications précédentes, caractérisé en ce que des barrettes (38,38') des ressorts de contact (40, 40') de la pièce d'alimentation (33) sont bloquées par des parties de paroi (39) du châssis en forme de tube (32) et en ce que, dans la zone terminale tournée vers la tête d'avertisseur (1,1') du châssis en forme de tube (32), est réalisé un chanfrein d'entrée (34).

10. Dispositif avertisseur selon une quelconque des revendications précédentes, caractérisé en ce que le châssis en forme de tube (32) de la pièce d'alimentation (33) est placé dans la zone d'un ressort de pression (45) agissant dans le sens longitudinal du châssis en forme de tube (32), ressort dont une extrémité est appuyée sur le bâti (30,30') et dont l'autre extrémité est appuyée sur une pièce de pression (44), qui est logée et guidée dans le sens du bâti (30,30') et s'oppose à la force du ressort de pression (45).

11. Dispositif avertisseur selon une quelconque des revendications précédentes, caractérisé en ce que, dans une chambre blindée (62) à l'épreuve d'explosion du bâti (30, 30') près de l'espace (48) contenant le limiteur de tension et de limiteur de courant, est placé au moins un commutateur miniature (63) commandable par la pièce de pression (44).

12. Dispositif avertisseur selon une quelconque des revendications précédentes, caractérisé en ce que, entre la pièce de pression (44) et le commutateur miniature (63), est placée une pièce compensatrice de course (55), qui comprend une broche en forme de marmite (56) avec un ressort de compensation (57) logé dans celui-ci en l'obturant géométriquement, en ce que, entre le fond (58) de la broche en forme de pot (56) et le commutateur miniature (63) dans la chambre (62) du bâti (30, 30'), est placée une tige-poussoir (59) qui est guidée en déplacement axial dans une glissière (60) à l'épreuve d'explosion située dans la paroi (61) du bâti (30,30'), en ce que, à la pièce de pression (44), est associé un dispositif à taquet (54) avec deux dispositifs d'arrêt de commutation et en ce que le cadre de maintien (46), à peu près en forme de calotte, surmonte la pièce de pression (44) avec le ressort de pression (45) de même que la pièce de compensation de course (55) et le dispositif à taquet (54).

13. Dispositif avertisseur selon une quelconque des revendications précédentes, caractérisé en ce que la broche de contact (23) de la pièce d'alimentation (33) comprend un conducteur axial (24) disposé dans le manchon isolant (26), sur lequel conducteur adhère un ressort de contact (40) du châssis en forme de tube (32), et possède sur le manchon isolant (26) un conducteur-douille (27) extérieur, sur lequel adhère l'autre ressort de contact (40'), et en ce que la broche de contact (23) de la tête de dispositif (1,1') est disposé, avec une collerette (28), dans un carter à lumière (21) et les conducteurs de liaison (25,29) sont amenés de la collerette (28) et du conducteur axial (24) à la partie de l'avertisseur réalisée comme élément lumineux (16).

14. Dispositif avertisseur selon une quelconque des revendications précédentes, caractérisé en ce que l'élément lumineux (16) est placé dans un réflecteur (17) du boîtier (21) et est enrobé dans une masse de remplissage (20) translucide.

15. Dispositif avertisseur selon une quelconque des revendications précédentes, caractérisé en ce que l'élément lumineux (16) de la tête du dispositif (1, 1') est recouvert d'une lentille (15, 15') de préférence de couleur (rouge, verte) et en ce que la tête du dispositif (1) comporte au-dessus de l'élément lumineux (16) et de la lentille (15) de préférence un capot (13) translucide.

16. Dispositif avertisseur selon une quelconque des revendications précédentes, caractérisé en ce que l'élément lumineux (16) dans la tête du dispositif (1, 1') est réalisé avec un support de céramique et une pastille électroluminescente comme CERLED (19) et est formé d'un plateau support (18) et d'au moins deux, de préférence, environ de cinq à vingt pièces lumineuses optoélectroniques comme unité lumineuse CERLED.

17. Dispositif avertisseur selon une quelconque des revendications précédentes, caractérisé en ce que la tête du dispositif (1') est réalisée avec l'élément lumineux (16) et un palpeur de pression (70) comme ensemble lumineux de commutation à l'épreuve d'explosion et en ce que la lentille extérieure (15') de l'élément lumineux (16) est placée dans le palpeur de pression (70) déplaçable axialement dans la tête du dispositif (1') en direction du bâti (30'), lequel palpeur (70) est associé dans le bloc de garnissage (3) à un manchon de pression (71) pouvant se déplacer axialement en opposition à la force exercée par un ressort à boudin (72), manchon qui agit contre la pièce de pression (44) entourant le châssis en forme de tube (32).

## Claims

1. Explosion-protected electrical warning device (31), especially indicator light, illuminated push-button, illuminated switch, which can be fixed in a hole (4) of a front panel, with a casing (30, 30') having electrical connections and with an appliance head (1, 1') detachably fixed on the casing, which contains a signalling section (16) supplied with electric voltage, characterised by the following features:
a) the appliance head (1, 1') has an insert body (3) passing through the wall hole (4), fixed on the internal side (8) of the wall (2),
b) outside, a front ring (11) is screwed onto a thread (12) of the insert body (3),
c) the casing (30, 30') is provided on a retaining frame (46) which is detachably fixed with the appliance head (1, 1'),
d) in an explosion-protected encapsulated space (48) of the casing (30, 30'), a voltage limiter and a current limiter are arranged and connected in series to the signalling section (16) in the appliance head (1, 1') via a feeding section (33),
e) the feeding section (33) has a tubular holder (32) arranged on the casing (30, 30'), in which electrical contact springs (40, 40') are arranged, and a contact bolt (23) provided on the appliance head (1, 1') which is supported in the tubular holder (32),
f) the appliance head (1, 1') with the signalling section (16) and the feeding section (13) are designed from the output of the voltage limiter and of the current limiter on as an explosion-protection intrinsic safety unit (49).

2. Warning device according to the above Claim, characterised in that at least one Zener diode as a voltage limiter and one electrical resistance as an electronic current limiter are connected in series to the signalling section (16) in the appliance head (1, 1') and are arranged in the space (48) of the casing (30, 30').

3. Warning device according to one of the above Claims, characterised in that the voltage limiter and the current limiter and also a rectifier (51) connected in series to the signalling section (16) and a transformer (50) arranged before the voltage limiter and the current limiter, and also an electrical fuse (53) are arranged on a printed board (43) in the space (48) of the casing (30,30'), and that between the feeder section (33) of the explosion-protection intrinsic safety unit (49) and the printed board (43), connections (42, 42') are arranged in the space (48) of the casing (30, 30').

4. Warning device according to one of the above Claims, characterised in that the space (48) of the casing (30, 30') at least containing the voltage limiter and the current limiter is enclosed by a casting resin (53) and that the components embedded in the casting resin (53), such as voltage limiter, current limiter, transformer (50), are preferably enclosed by an elastic wall zone of the casting resin (53).

5. Warning device according to one of the above Claims, characterised in that the casing (30, 30') has line terminals (67) with conductor components (68) enclosed in the casting resin (53) near to the space (48) containing the voltage limiter and the current limiter.

6. Warning device according to one of the above Claims, characterised in that, on one underside of the casing (30,30'), an electrical lead (65) debouching into the latter is arranged with at least one strand (66) and is enclosed in the casting resin (53).

7. Warning device according to one of the above Claims, characterised in that a face flange (35) of the tubular holder (32) of the feeder section (33) lies against an inside face of the casing (30, 30') above the space (48), that the tubular holder (32) on the face side turned towards the space (48) of the casing (30, 30') is blocked via a sealing cover (36) and that the sealing cover (36) of the tubular holder (32) has a trough (37) for accepting one front end of the contact bolt (23).

8. Warning device according to one of the above Claims, characterised in that, on the face side of the tubular holder (32) in the zone of the sealing cover (36), conductor connections (41, 41') of the contact springs (40, 40') are led into the zone of the casting resin (53) and that the contact springs (40, 40') going out from the inside face of the tubular holder (32) of the feeder section (33) are directed obliquely inwards towards the sealing cover (36).

9. Warning device according to one of the above Claims, characterised in that basic webs (38, 38') of the contact springs (40, 40') of the feeder section (33) are overlapped by wall sections (39) of the tubular holder (32) and that a lead-in bevel (34) is constructed at the end zone of the tubular holder (32) turned towards the appliance head (1, 1').

10. Warning device according to one of the above Claims, characterised in that the tubular holder (32) of the feeder section (33) is arranged in the zone of a pressure spring (45) acting in the lengthwise direction of the tubular holder (32), one end of which is supported on the casing (30, 30') and the other end of which is supported on a thrust piece (44), which, against the force of the pressure spring (45) in a direction against the casing (30, 30'), is mounted so that it is guided on the latter.

11. Warning device according to one of the above Claims, characterised in that at least one microswitch (63) which can be operated via the thrust piece (44) is arranged in an explosion-protected encapsulated chamber (62) of the casing (30, 30') near to the space (48) containing the voltage limiter and the current limiter.

12. Warning devices according to one of the above Claims, characterised in that, between the thrust piece (44) and the microswitch (63), a stroke-compensating component (55) is arranged, which has a pot-bolt (56) with a positively supported compensating spring (57) in it, that, between a basic wall (58) of the pot-bolt (56) and the microswitch (63), a tappet (69) is arranged in the chamber (62) of the casing (30, 30'), which is guided so that it can be slid axially in an explosion-proof through gap (60) in the wall (61) of the casing (30, 30'), that a notch mechanism (54) with two switch arresting devices is assigned to the thrust piece (44) and that the more or less cowl- shaped retaining frame (46) overlaps the thrust piece (44) with the pressure spring (45) and also the stroke-compensating component (55) and the notch mechanism (54).

13. Warning device according to one of the above Claims, characterised in that the contact bolt (23) of the feeder section (33) has an axial conductor (24) arranged in the insulating sleeve (26), against which lies a contact spring (40) of the tubular holder (32), and has on the insulating sleeve (26) an external sleeve conductor (27), against which the other contact spring (40') lies, and that the contact bolt (23) of the appliance head (1, 1') is arranged with a collar (28) in a lamp casing (21) and that connecting leads (25, 29) are led from the collar (28) and from the axial conductor (24) to the signalling section designed as a lighting element (16).

14. Warning device according to one of the above Claims, characterised in that the lighting element (16) is arranged in a reflector (17) of the lamp casing (21) and is embedded in a translucent encapsulation section (20).

15. Warning device according to any one of the above Claims, characterised in that the lighting element (16) of the appliance head (1, 1') is covered by a preferably colored (red, green) lens (15, 15') and that the appliance head (1) has, above the lighting element (16) and the lens (15), preferably a translucent canopy (13).

16. Warning device according to one of the above Claims, characterised in that the lighting element (16) in the appliance head (1, 1') is designed with a ceramic holder and bonded-on LED chip as a CERLED (19) and is designed with a carrier plate (18) and at least two, preferably about five to twenty, optoelectronic lighting components as a CERLED lighting unit.

17. Warning device according to one of the above Claims, characterised in that the appliance head (1') is designed with the lighting element

(16) and a push-button (70) as an explosion-protected switch light unit and that the external lens (15') of the lighting element (16) is arranged in the push-button (70) which can be shifted axially in the appliance head (1') in a direction towards the casing (30'), a thrust sleeve (71) which can be axially shifted against the force of a coil spring (72) being assigned to the push-button, acting against the thrust piece (44) surrounding the tubular holder (32).
